# EUROPÄISCHE PATENTSCHRIFT

(11) **EP 0 444 256 B1**
(45) Veröffentlichungstag und Bekanntmachung des Hinweises auf die Patenterteilung: **02.03.1994**
(21) Anmeldenummer: 90122917.9
(22) Anmeldetag: 30.11.1990
(51) Int. Cl.: F02M 45/06

(54) **Kraftstoffeinspritzeinrichtung für Einspritzbrennkraftmaschinen**
Fuel injection device for injection-type internal combustion engines
Dispositif d'injection de combustible pour moteurs à combustion interne à injection

(30) Priorität: 01.03.1990 DE 4006409
(43) Veröffentlichungstag der Anmeldung: 04.09.1991
(73) Patentinhaber: ROBERT BOSCH GMBH, 70442 Stuttgart (DE)
(72) Erfinder: Bodzak, Stanislaw, Dipl.-Ing., A-5020 Salzburg 50 (AT)

(56) Entgegenhaltungen:
- EP-A- 0 263 807
- EP-A- 0 263 808
- EP-A- 0 270 519
- FR-A- 2 389 008
- FR-A- 2 607 554
- FR-A- 2 620 771
- GB-A- 893 621

## Beschreibung

Die Erfindung bezieht sich auf eine Kraftstoffeinspritzeinrichtung für Einspritzbrennkraftmaschinen, bei welcher die Pumpenkolbenbüchse wenigstens eine Saug- und Überströmbohrung aufweist, die durch Steuerkanten des Pumpenkolbens überschliffen wird, und das Förderende durch Aufsteuerung der Saug- und Überströmbohrung bestimmt wird, wobei wenigstens eine im Bereich der Kolbenstirnfläche angeordnete Steuerkante den Förderbeginn und wenigstens eine am Kolbenmantel angeordnete, insbesondere schräge, Steuerkante das Förderende bestimmt, wobei die Förderung des Kraftstoffes zur Erreichung einer Vor- und Haupteinspritzung unterbrochen wird und wobei die Pumpenkolbenbüchse an ihrer die Kolbenführung bildenden Fläche eine mit dem Arbeitsraum des Pumpenkolbens vor und bei Beendigung der Voreinspritzung in Verbindung stehende Ausnehmung aufweist, welche bei Beendigung der Voreinspritzung durch eine Steuerkante des Pumpenkolbens aufgesteuert und mit der Saug- und Überströmbohrung verbunden wird. Eine solche Einrichtung ist aus der GB-PS 893 621 bekannt geworden. Bei dieser bekannten Ausbildung wird am Ende der Voreinspritzung der Arbeitsraum des Pumpenkolbens über eine Ausnehmung in der Lauffläche der Pumpenkolbenbüchse mit der Saug- und Überströmbohrung verbunden und dadurch der Druck im Arbeitsraum abgebaut. Die Verbindung erfolgt hiebei über eine Ringnut des Pumpenkolbens und der abgesteuerte Brennstoff gelangt daher tangential zur Saug- und Überströmbohrung. Überdies findet hier eine Spülung nur zwischen Vor- und Haupteinspritzung statt, wobei nur der verhältnismäßig geringere Druck, welcher bei der Voreinspritzung auftritt, zur Spülung ausgenützt werden kann. Vor dem Ende der Haupteinspritzung ist eine Spülung nicht vorgesehen und gerade am Ende der Haupteinspritzung treten sehr hohe Drücke, beispielsweise über 800 bar auf, welche bei der Entspannung Kavitationen hervorrufen.

Die Erfindung zielt darauf ab, eine intensive Spülung der Saug- und Überströmbohrung zu erreichen. Diese Spülung soll während der Voreinspritzung und in der Förderpause während des Absteuerns nach der Haupteinspritzung stattfinden. Zur Erfüllung dieser Aufgabe besteht die Erfindung im wesentlichen darin, daß der Pumpenkolben in den die Saug- und Überströmbohrung und die Ausnehmung der Pumpenkolbenbüchse überschleifenden Bereichen Ausnehmungen aufweist, in welche wenigstens eine Querbohrung des Pumpenkolbens mündet und welche oben durch Steuerkanten begrenzt sind. Auf diese Art gelangt der am Ende der Voreinspritzung abgesteuerte Brennstoff in einem gerichteten Strahl zur Saug- und Überströmbohrung und es wird dadurch eine intensive Spülung der Saug- und Überströmbohrung erreicht. Die Ausnehmungen des Pumpenkolbens sind gemäß der Erfindung zweckmäßig an einander gegenüberliegenden Seiten desselben, vorzugsweise zentralsymmetrisch, angeordnet.

Gemäß einer bevorzugten Ausführungsform der Erfindung wird die Ausnehmung der Pumpenkolbenbüchse von einer außen abgeschlossenen in der Achse der Saug- und Überströmbohrung angeordneten und vorzugsweise den gleichen Durchmesser wie diese aufweisenden Bohrung gebildet, wobei die mit der außen abgeschlossenen Bohrung der Pumpenkolbenbüchse zusammenwirkende obere Steuerkante des Kolbens tiefer liegt als die mit der Saug- und Überströmbohrung zusammenwirkende Steuerkante desselben. Dadurch wird die Herstellung der Ausnehmung in der Pumpenkolbenbüchse vereinfacht, da die Saug- und Überströmbohrung bis in die gegenüberliegende Seite der Pumpenkolbenbüchse durchgeführt werden kann, um diese Ausnehmung zu schaffen. Da aber bei dieser Ausführungsform die die Ausnehmung bildende Bohrung in der Pumpenkolbenbüchse in gleicher Höhe wie die Saug- und Überströmbohrung liegen muß, wird dies dadurch ausgeglichen, daß die Stirnfläche des Kolbens abgestuft wird, so daß die obere Steuerkante des Kolbens auf der Seite der Ausnehmung der Pumpenkolbenbüchse tiefer liegt.

Gemäß einer weiteren, bevorzugten Ausführungsform der Erfindung ist die Anordnung so getroffen, daß der Abstand der die mit der Ausnehmung der Pumpenkolbenbüchse zusammenwirkende Ausnehmung des Pumpenkolbens oben begrenzende Steuerkante von der oberen zugehörigen Steuerkante des Pumpenkolbens geringer ist als die sich in Achsrichtung des Pumpenkolbens erstreckende Abmessung der Ausnehmung der Pumpenkolbenbüchse bzw. als der Durchmesser der außen abgeschlossenen Bohrung. Auf diese Weise wird nach Beendigung der Voreinspritzung die Überströmung des Kraftstoffes aus dem Arbeitsraum des Pumpenkolbens zu der Ausnehmung desselben ermöglicht, da die Ausnehmung bzw. die außen abgeschlossene Bohrung in der Pumpenkolbenbüchse infolge des geringen Abstandes der Steuerkanten nicht völlig abgedeckt wird. Es erfolgt daher die Abströmung des Kraftstoffes über die Ausnehmung im Pumpenkolben über die Saug- und Überströmbohrung. Hiebei überschleifen gemäß der Erfindung die die Ausnehmungen des Kolbens oben begrenzende Steuerkanten die unteren Begrenzungen der Saug- und Überströmbohrung und der Ausnehmung bzw. der außen abgeschlossenen Bohrung der Pumpenkolbenbüchse gleichzeitig. Es kann aber die Ausbildung auch so getroffen sein, daß zuerst die der Saug- und Überströmbohrung zugeordnete obere Steuerkante die Unterkante der Saug- und Überströmbohrung überschleift und wenig später die der Ausnehmung der Pumpenkolbenbüchse zugeordnete obere Steuerkante die Unterkante der Ausnehmung bzw. der außen abgeschlossenen Bohrung überschleift.

Gemäß der Erfindung ist die Ausbildung vorzugsweise so getroffen, daß die die Ausnehmungen des Kolbens unten begrenzenden Steuerkanten parallel zu den schrägen, das Ende der Haupteinspritzung bestimmenden Steuerkanten in einem Abstand von diesen verlaufen, welcher kleiner ist als der Durchmesser der Saug- und Überströmbohrung und als die sich in Achsrichtung des Pumpenkolbens erstreckende Abmessung der Ausnehmung der Pumpenkolbenbüchse. Dadurch wird erreicht, daß nach Beendigung der Haupteinspritzung der abgesteuerte Kraftstoff in einem Hauptstrom über die schrägen Steuerkanten und in einem Nebenstrom über die Ausnehmungen und Querbohrung des Pumpenkolbens in die Saug- und Überströmbohrung gelangt und dadurch der Hauptstrom abgelenkt wird, wodurch Kavitationen in der Saug- und Überströmbohrung vermieden werden.

Die Anordnung kann auch so getroffen sein, daß auf der Ausnehmung der Pumpenkolbenbüchse die die Ausnehmungen des Kolbens unten begrenzende Steuerkante parallel zu der schrägen, das Ende der Haupteinspritzung bestimmende Steuerkante in einem Abstand von dieser verläuft, welcher kleiner ist als die sich in Achsrichtung des Pumpenkolbens erstreckende Abmessung der Ausnehmung der Pumpenkolbenbüchse, und daß die der Ausnehmung zugeordnete Steuerkante den unteren Rand der Ausnehmung geringfügig früher überschleift, bevor die der Saug- und Überströmöffnung zugeordnete Steuerkante die Saug- und Überströmbohrung überschleift. Dadurch wird erreicht, daß eine Spülung über die Ausnehmung der Pumpenkolbenbüchse die dieser Ausnehmung zugeordnete Ausnehmung des Kolbens und die Querbohrungen bereits knapp vor der Aufsteuerung der Saug- und Überströmbohrung beginnt und die Saug- und Überströmbohrung gespült wird, bevor der Druckabfall in seiner vollen Größe erfolgt.

Gemäß einer weiteren bevorzugten Ausbildung der Erfindung sind zwei einander kreuzende, in den oberen Ecken der Ausnehmungen des Pumpenkolbens mündende Querbohrungen im Pumpenkolben vorgesehen. Dadurch wird erreicht, daß bei der Verdrehung des Pumpenkolbens wenigstens eine Querbohrung nahe der Saug- und Überströmbohrung mündet, so daß die Richtung des Strahles zur Achse der Saug- und Überströmbohrung verbessert wird. Dadurch, daß diese Querbohrungen in den oberen Ecken der Ausnehmungen des Pumpenkolbens münden, wird der Vorteil erreicht, daß in der ersten Phase der Überströmung der Kraftstoffstrahl besser zur Saug- und Überströmbohrung gerichtet wird. Es kann aber auch gemäß der Erfindung eine zusätzliche, in den unteren Ecken der Ausnehmungen des Pumpenkolbens mündende Querbohrung im Pumpenkolben vorgesehen sein, welche bei dem weiteren Hub des Kolbens eine verbesserte Richtung des Kraftstoffstrahles zur Saug- und Überströmbohrung bewirkt.

In der Zeichnung ist die Erfindung anhand eines Ausführungsbeispieles erläutert. Fig.1 zeigt eine Seitenansicht des oberen Teiles des Pumpenkolbens. Fig.2 zeigt einen Querschnitt nach Linie II-II der Fig.1 durch den Pumpenkolben und durch die Pumpenkolbenbüchse. Die Fig.3 - 7 zeigen eine Abwicklung der Mantelfläche des Pumpenkolbens, wobei zur linken Seite jeweils das Zusammenwirken der Steuerkanten des Pumpenkolbens mit der Saug- und Überströmöffnung und zur rechten Seite das Zusammenwirken der Steuerkanten des Pumpenkolbens mit der außen abgeschlossenen Bohrung der Pumpenkolbenbüchse dargestellt ist, in den verschiedenen Hubphasen des Pumpenkolbens.

Der in Fig.1 und 2 dargestellte Pumpenkolben 1 weist schräge Steuerkanten 2 und 3 auf. Über senkrechte Nuten 4 ist die Ausnehmung 5 mit dem Arbeitsraum des Pumpenkolbens 1 verbunden. Zu beiden Seiten des Pumpenkolbens 1 sind Ausnehmungen 6 und 7 vorgesehen, die oben durch Steuerkanten 8 und 9 und unten durch Steuerkanten 10 und 11 begrenzt sind. In diese Ausnehmungen 6 und 7 münden einander kreuzende Querbohrungen 12 und 13. Die Ausnehmung 6 steht nach Überschleifen der Steuerkante 8 mit der außen abgeschlossenen Bohrung 14 der Pumpenkolbenbüchse 15 in Verbindung und die Ausnehmung 7 steht nach Überschleifen der Steuerkante 9 mit der Saug- und Überströmbohrung 16 in Verbindung. Die Kolbenstirnfläche 17 weist links eine Steuerkante 18 auf, welche mit der Saug- und Überströmbohrung 16 zusammenwirkt. Rechts ist die Kolbenstirnfläche abgestuft und weist eine tieferliegende Steuerkante 19 auf, welche mit der außen abgeschlossenen Bohrung 14 der Pumpenkolbenbüchse 15 zusammenwirkt.

Die einander kreuzenden Querbohrungen 12 und 13 münden in den oberen Ecken der Ausnehmungen 6 und 7. Es kann noch eine zusätzliche Querbohrung 20 vorgesehen sein, welche in den unteren Ecken der Ausnehmungen 6 und 7 mündet.

In Fig.3 ist die Kolbenstellung bei Beginn der Voreinspritzung dargestellt. Die Steuerkante 18 hat die Saug- und Überströmbohrung 16 abgeschlossen, die außen abgeschlossene Bohrung 14 der Pumpenkolbenbüchse 15 ist durch die Steuerkante 19 zum Arbeitsraum 21 des Pumpenkolbens 1 offen und es kann sich in dieser Bohrung 14 der Druck aufbauen.

In Fig.4 ist die Kolbenstellung bei Ende der Voreinspritzung dargestellt. Die Steuerkante 8 überschleift die außen abgeschlossene Bohrung 14 und der Arbeitsraum 21 wird über die außen abgeschlossene Bohrung 14 mit der Ausnehmung 6 verbunden. Über die Querbohrungen 12 und 13 ist die Ausnehmung 6 mit der Ausnehmung 7 verbunden, und die Steuerkante 9 öffnet die Saug- und Überströmbohrung 16, wodurch die Voreinspritzung beendet ist. Es erfolgt nun über die außen abgeschlossene Bohrung 14, die Ausnehmung 6, die Bohrungen 12, 13 und die Steuerkante eine Querspülung, durch welche die Gasblasen aus der Saug- und Überströmbohrung gespült werden.

Bei der Kolbenstellung nach Fig.5 geht die Spülung während der Spritzpause zwischen Voreinspritzung und Haupteinspritzung weiter, und die Saug- und Überströmbohrung 16 wird gründlich gespült. Dies wird dadurch ermöglicht, daß der Abstand a zwischen der Steuerkante 19 und der Steuerkante 8 kleiner ist als der Durchmesser der außen abgeschlossenen Bohrung 14, so daß der Arbeitsraum 21 mit der Ausnehmung 6 in offener Verbindung steht. Der Spülstrom ist durch Pfeile angedeutet.

In Fig.6 ist die Kolbenstellung bei Beginn der Haupteinspritzung dargestellt. Die Steuerkante 19 hat die außen abgeschlossene Bohrung 14 abgeschlossen, und der Druck im Arbeitsraum 21 wird aufgebaut. Die in Fig.5 dargestellte Querspülung ist beendet.

In Fig.7 ist die Kolbenstellung bei Beendigung der Haupteinspritzung dargestellt. Die schräge Steuerkante 3 hat die Saug- und Überströmbohrung aufgesteuert und der Kraftstoff tritt in einem durch den Pfeil 22 angedeuteten Hauptstrahl in die Saug- und Überströmbohrung 16 ein. Gleichzeitig hat aber die Steuerkante 2 die außen abgeschlossene Bohrung 14 aufgesteuert und der Kraftstoff kann aus der Ausnehmung 5 in die Ausnehmung 6 und über die Querbohrungen 12, 13 in die Ausnehmung 7 gelangen. Von hier aus tritt der Kraftstoff in einem durch den Pfeil 23 angedeuteten Nebenstrahl in die Saug- und Überströmbohrung 16 ein. Dieser Nebenstrahl (Pfeil 23) bewirkt eine Ablenkung des Hauptstrahles, so daß die Wandung der Saug- und Überströmbohrung 16 gegen Kavitationen geschützt wird. Bei der Kolbenstellung nach Fig.7 werden auch Luft- und Gasblasen aus der Saug- und Überströmbohrung 16 gespült. In der Stellung nach Fig.7 erfolgt somit eine zweite Spülung während man die in Fig.5 dargestellte Querspülung als erste Spülung bezeichnen kann.

Die Ausnehmung 24 dient lediglich dazu, um ein Gleichgewicht gegenüber der durch die Steuerkante 19 gebildeten Stufe zu erzielen, damit der Kolben nicht einseitig reibt.

### Bezugszeichenliste:

- 1: Pumpenkolben
- 2,3: Steuerkanten
- 4: Nuten
- 5: Ausnehmung
- 6,7: Ausnehmungen
- 8,9: obere Steuerkanten
- 10,11: untere Steuerkanten
- 12,13: Querbohrungen
- 14: Ausnehmung der Pumpenkolbenbüchse
- 15: Pumpenkolbenbüchse
- 16: Saug- und Überströmbohrung
- 17: Kolbenstirnfläche
- 18: Steuerkante
- 19: Steuerkante
- 20: Querbohrung
- 21: Arbeitsraum
- 22,23: Kraftstoffströmungsrichtung
- 24: Ausnehmung

## Patentansprüche

1. Kraftstoffeinspritzeinrichtung für Einspritzbrennkraftmaschinen, bei welcher die Pumpenkolbenbüchse (15) wenigstens eine Saug- und Überströmbohrung (16) aufweist, die durch Steuerkanten (2, 3) des Pumpenkolbens (1) überschliffen wird, und das Förderende durch Aufsteuerung der Saug- und Überströmbohrung (16) bestimmt wird, wobei wenigstens eine im Bereich der Kolbenstirnfläche (17) angeordnete Steuerkante (18) den Förderbeginn und wenigstens eine am Kolbenmantel angeordnete, insbesondere schräge, Steuerkante (2, 3) das Förderende bestimmen, wobei die Förderung des Kraftstoffes zur Erreichung einer Vor- und Haupteinspritzung unterbrochen wird und wobei die Pumpenkolbenbüchse (15) an ihrer die Kolbenführung bildenden Fläche eine mit dem Arbeitsraum (21) des Pumpenkolbens (1) vor und bei Beendigung der Voreinspritzung in Verbindung stehende Ausnehmung (14) aufweist, welche bei Beendigung der Voreinspritzung durch eine Steuerkante (8) des Pumpenkolbens (1) aufgesteuert und mit der Saug- und Überströmbohrung (16) verbunden wird, dadurch gekennzeichnet, daß der Pumpenkolben (1) in den die Saug- und Überströmbohrung (16) und die Ausnehmung (14) der Pumpenkolbenbüchse (15) überschleifenden Bereichen zusätzliche Ausnehmungen (6, 7) aufweist, in welche wenigstens eine die Ausnehmungen (6, 7) miteinander verbindende Querbohrung (12, 13, 20) des Pumpenkolbens (1 ) mündet, welche oben durch Steuerkanten (8, 9) begrenzt sind und die an einander gegenüberliegenden Seiten des Pumpenkolbens (1), vorzugsweise zentralsymmetrisch, angeordnet sind; daß die Ausnehmung (14) der Pumpenkolbenbüchse von einer außen abgeschlossenen in der Achse der Saug- und Überströmbohrung (16) angeordneten und vorzugsweise den gleichen Durchmesser wie diese aufweisenden, Bohrung (14) gebildet ist und daß die mit der außen abgeschlossenen Bohrung der Pumpenkolbenbüchse (15) zusammenwirkende obere Steuerkante des Kolbens (1) tiefer liegt als die mit der Saug- und Überströmbohrung (15) zusammenwirkende obere Steuerkante desselben, wobei der Abstand der die mit der Ausnehmung (14) der Pumpenkolbenbüchse (15) zusammenwirkende Ausnehmung (6) des Pumpenkolbens (1) oben begrenzenden Steuerkante (8) von der oberen zugehörigen Steuerkante (19) des Pumpenkolbens (1) geringer ist als die sich in Achsrichtung des Pumpenkolbens erstreckende Abmessung der Ausnehmung der Pumpenkolbenbüchse (15) bzw. als der Durchmesser der außen abgeschlossenen Bohrung (14).

2. Kraftstoffeinspritzeinrichtung nach Anspruch 1, dadurch gekennzeichnet, daß die die Aus nehmungen (6,7) des Kolbens (1) oben begrenzenden Steuer kanten (8,9) die unteren Begrenzungen der Saug- und Über strömbohrung (16) und der Ausnehmung bzw. der außen abgeschlossenen Bohrung (14) der Pumpenkolbenbüchse (15) gleichzeitig überschleifen, oder daß zuerst die der Saug- und Überströmbohrung (16) zugeordnete obere Steuerkante (9) die Unterkante der Saug- und Überströmbohrung (16) überschleift und wenig später die der Ausnehmung (14) der Pumpenkolbenbüchse (15) zugeordnete obere Steuerkante (8) die Unterkante der Ausnehmung bzw. der außen abgeschlossenen Bohrung (14) überschleift.

3. Kraftstoffeinspritzeinrichtung nach den Ansprüchen 1 und 2, dadurch gekennzeichnet, daß die die Ausnehmungen (6,7) des Kolbens (1) unten begrenzenden Steuerkanten (10,11) parallel zu den schrägen, das Ende der Haupteinspritzung bestimmenden Steuerkanten (2,3) in einem Abstand von diesen verlaufen, welcher kleiner ist als der Durchmesser der Saug- und Überströmbohrung (16) und als die sich in Achsrichtung des Pumpenkolbens (1) erstreckende Abmessung der Ausnehmung (14) der Pumpenkolbenbüchse (15).

4. Kraftstoffeinspritzeinrichtung nach den Ansprüchen 1 und 2, dadurch gekennzeichnet, daß auf der Ausnehmung (14) der Pumpenkolbenbüchse (15) die die Ausnehmungen (6) des Kolbens (1) unten begrenzende Steuerkante (10) parallel zu der schrägen, das Ende der Haupteinspritzung bestimmenden Steuerkante (2) in einem Abstand von dieser verläuft, welcher kleiner ist als die sich in Achsrichtung des Pumpenkolbens (1) erstreckende Abmessung der Ausnehmung (14) der Pumpenkolbenbüchse (15), und daß die der Ausnehmung (14) zugeordnete Steuerkante (2) den unteren Rand der Ausnehmung (14) geringfügig früher überschleift, bevor die der Saug- und Überströmöffnung (16) zugeordnete Steuerkante (3) die Saug- und Überströmbohrung (16) überschleift.

5. Kraftstoffeinspritzeinrichtung nach einem der Ansprüche 1 bis 4, dadurch gekennzeichnet, daß zwei einander kreuzende, in den oberen Ecken der Ausnehmungen des Pumpenkolbens mündende Querbohrungen (12,13) im Pumpenkolben (1) vorgesehen sind.

6. Kraftstoffeinspritzeinrichtung nach einem der Ansprüche 1 bis 5, dadurch gekennzeichnet, daß eine zusätzliche, in den unteren Ecken der Ausnehmungen (6,7) des Pumpenkolbens (1) mündende Querbohrung (20) im Pumpenkolben vorgesehen ist.

## Claims

1. Fuel injection device for injection internal combustion engines, in which the pump piston liner (15) has at least one suction and relief hole (16) which is passed over by control edges (2, 3) of the pump piston (1), and the end of delivery is determined by the opening of the suction and relief hole (16), at least one control edge (18) arranged in the region of the piston end surface (17) determining the beginning of delivery and at least one control edge (2, 3), in particular an oblique control edge, arranged on the outside of the piston determining the end of delivery, the delivery of the fuel being interrupted in order to achieve a pre-injection and main injection and the surface of the pump piston liner (15) forming the piston guide having a recess (14) which is in connection with the working space (21) of the pump piston (1) before and at the termination of the pre-injection and which is opened by a control edge (8) of the pump piston (1) and is connected to the suction and relief hole (16) on termination of the pre-injection, characterized in that the pump piston (1) has additional recesses (6, 7) in the regions passing over the suction and relief hole (16) and the pump piston liner (15) recess (14), at least one pump piston (1) transverse hole (12, 13, 20) connecting the recesses (6, 7) together opening into these recesses (6, 7), which are bounded at the top by control edges (8, 9) and are arranged on mutually opposite sides of the pump piston (1), preferably symmetrically about the centre; in that the pump piston liner recess (14) is formed by a hole (14) closed at the outside, arranged on the axis of the suction and relief hole (16) and preferably having the same diameter as the latter and in that the upper control edge of the piston (1) interacting with the pump piston liner (15) hole closed at the outside is lower than the upper control edge of the piston interacting with the suction and relief hole (16) [sic], the distance between the control edge (8) bounding the top of the pump piston (1) recess (6), interacting with the pump piston liner (15) recess (14), and the associated upper control edge (19) of the pump piston (1) being smaller than the dimension pump piston liner (15) recess extending in the axial direction of the pump piston or smaller than the diameter of the hole (14) closed at the outside.

2. Fuel injection device according to Claim 1, characterized in that the control edges (8, 9) bounding the piston (1) recesses (6, 7) at the top pass over the lower boundaries of the suction and relief hole (16) and the pump piston liner (15) recess, or hole (14) closed at the outside, simultaneously, or in that the upper control edge (9) associated with the suction and relief hole (16) passes over the lower edge of the suction and relief hole (16) first and the upper control edge (8) associated with the pump piston liner (15) recess (14) passes over the lower edge of the recess, or of the hole (14) closed at the outside a little later.

3. Fuel injection device according to Claims 1 and 2, characterized in that the control edges (10, 11) bounding the piston (1) recesses (6, 7) at the bottom extend parallel to the oblique control edges (2, 3) determining the end of the main injection and at a distance from the said control edges (2, 3), which distance is smaller than the diameter of the suction and relief hole (16) and is smaller than the dimension of the pump piston liner (15) recess (14) extending in the axial direction of the pump piston (1).

4. Fuel injection device according to Claims 1 and 2, characterized in that on the pump piston liner (15) recess (14), the control edge (10) bounding the piston (1) recesses (6) at the bottom extends parallel to the oblique control edge (2) determining the end of the main injection and at a distance from the said control edge (2), which distance is smaller than the dimension of the pump piston liner (15) recess (14) extending in the axial direction of the pump piston (1), and in that the control edge (2) associated with the recess (14) passes over the lower edge of the recess (14) slightly earlier, before the control edge (3) associated with the suction and relief opening (16) passes over the suction and relief hole (16).

5. Fuel injection device according to one of Claims 1 to 4, characterized in that two mutually crossing transverse holes (12, 13) opening into the upper corners of the pump piston recesses are provided in the pump piston (1).

6. Fuel injection device according to one of Claims 1 to 5, characterized in that an additional transverse hole (20) opening into the lower corners of the pump piston (1) recesses (6, 7) is provided in the pump piston.

## Revendications

1. Installation d'injection de carburant pour des moteurs à combustion interne à injection dans lesquels la chemise (15) du piston de pompe comporte au moins un perçage d'aspiration et de débordement (16) parcouru par les arêtes de commande (2, 3) du piston de pompe (1), la fin du transfert est défini par la commande d'ouverture du perçage d'aspiration et de débordement (16), au moins une arête de commande (18) prévue dans la zone de la surface frontale (17) du piston définissant le début du transfert et au moins une arête de commande (2, 3), notamment inclinée, prévue dans l'enveloppe du piston, définissant la fin du transfert, le transfert du carburant étant interrompu pour réaliser une pré-injection et une injection principale et la chemise du piston de pompe (15) ayant dans sa surface servant à guider le piston, une cavité (14) communiquant avec la chambre de travail (21) du piston de pompe (1) avant et lors de la fin de la pré-injection, cette cavité étant commandée à l'ouverture, à la fin de la pré-injection, par l'arête de commande (8) du piston de pompe (1) pour être reliée au perçage d'aspiration et de débordement (16), installation caractérisée en ce que le piston de pompe (1) possède des cavités supplémentaires (6, 7) dans les zones parcourant le perçage d'aspiration et de débordement (16) et la cavité (14) de la chemise de piston de pompe (15), cavités dans lesquelles débouche au moins un perçage transversal (12, 13, 20) du piston de pompe (1) reliant les cavités (6, 7), ce perçage étant délimité par des arêtes de commande supérieures (8, 9) et ces perçages sont prévus, de préférence avec une symétrie centrale, dans les côtés opposés du piston de pompe (1), la cavité (14) de la chemise du piston de pompe étant formée par un perçage (14) fermé vers l'extérieur, réalisé dans l'axe du perçage d'aspiration et de débordement (16) et ayant de préférence le même diamètre que celui-ci, et l'arête de commande supérieure du piston (1), coopérant avec le perçage fermé vis-à-vis de l'extérieur de la chemise (15) du piston de pompe, est située plus bas que l'arête de commande supérieure de la chemise coopérant avec le perçage d'aspiration et de débordement (16), la distance de l'arête de commande (8) supérieure délimitant la cavité (6) du piston de pompe (1) coopérant avec la cavité (14) de la chemise (15) du piston de pompe par rapport à l'arête de commande (19) supérieure correspondante du piston de pompe est inférieure à la dimension de la cavité de la chemise de piston de pompe (15) s'étendant dans la direction axiale du piston de pompe ou du diamètre du perçage (14) fermé par rapport à l'extérieur.

2. Installation d'injection de carburant selon la revendication 1, caractérisée en ce que les arêtes de commande (8, 9) supérieures délimitant les cavités (6, 7) passent simultanément la limite inférieure du perçage d'aspiration et de débordement (16) et de la cavité ou perçage (14) fermé par rapport à l'extérieur de la chemise de piston de pompe (15), ou en ce que l'arête de commande supérieure (9) associée au perçage d'aspiration et de débordement (16) passe tout d'abord l'arête inférieure du perçage d'aspiration et de débordement (16) et peu de temps après l'arête de commande supérieure (8) associée à la cavité (14) de la chemise de piston de pompe (15) passe l'arête inférieure de la cavité ou du perçage (14) fermé par rapport à l'extérieur.

3. Installation d'injection de carburant selon l'une des revendications 1 ou 2, caractérisée en ce que les arêtes de commande (10, 11) inférieures délimitant les cavités (6, 7) du piston (1) sont parallèles aux arêtes de commande (2, 3) inclinées définissant la fin de l'injection principale, à une distance de celles-ci inférieure au diamètre du perçage d'aspiration et de débordement (16) et à la dimension de la cavité (14) de la chemise de piston de pompe (15) mesurée dans la direction axiale du piston de pompe (1).

4. Installation d'injection de carburant selon l'une des revendications 1 ou 2, caractérisée en ce que sur la cavité (14) de la chemise (15) du piston de pompe, l'arête de commande (10) inférieure, délimitant les cavités (6) du piston (1), est parallèle à l'arête de commande (2) inclinée, définissant la fin de l'injection principale, à une distance de celle-ci inférieure à la dimension de la cavité (14) de la chemise (15) du piston de pompe s'étendant dans la direction axiale du piston de pompe (1) et en ce que l'arête de commande (2) associée à la cavité (14) passe sur le bord inférieur de la cavité (14) légèrement avant que l'arête de commande (3), associée à l'ouverture d'aspiration et de débordement (16), ne passe sur le perçage d'aspiration et de débordement (16).

5. Installation d'injection de carburant selon l'une des revendications 1 à 4, caractérisée en ce que le piston de pompe (1) comporte deux perçages transversaux (12, 13), croisés, débouchant dans les coins supérieurs des cavités du piston de pompe.

6. Installation d'injection de carburant selon l'une des revendications 1 à 5, caractérisée par un perçage transversal (20), supplémentaire, débouchant dans le coin inférieur des cavités (6, 7) du piston de pompe (1), ce perçage transversal (20) étant réalisé dans le piston de pompe.
